# FASCICULE DE BREVET EUROPEEN

(11) **EP 0 280 621 B1**
(45) Date de publication et mention de la délivrance du brevet: **17.10.1990**
(21) Numéro de dépôt: 88400397.1
(22) Date de dépôt: 22.02.1988
(51) Int. Cl.: E04B 1/36

(54) **Système d'appui et d'accrochage de poutres de longue portée**
Auflagerungs- und Aufhängungssystem für weitspannige Balken
Supporting and hanging system for wide span beams

(30) Priorité: 23.02.1987 FR 8702306
(43) Date de publication de la demande: 31.08.1988
(73) Titulaire: Irigoyen, Marc Edouard, F-33000 BORDEAUX (FR); Bourrier, Pierre Michel Patrick, F-75007 Paris (FR)
(72) Inventeur: Irigoyen, Marc Edouard, F-33000 BORDEAUX (FR); Bourrier, Pierre Michel Patrick, F-75007 Paris (FR)
(74) Mandataire: Rinuy, Santarelli

(56) Documents cités:
- BE-A- 516 495
- POLYTECHNISCH TIJDSCHRIFT, no. 13-14, avril 1947, pages 174b-175b, NL; "Een houten spant voor een noodkerkgebouw"

## Description

On rappellera tout d'abord que dans le domaine des travaux publics ou de la construction, la possibilité d'utiliser des poutres de longue portée constitue un avantage essentiel en ce qu'il permet, notamment, de réaliser des planchers à grandes mailles.

La présente invention concerne, de façon générale, la réalisation des grandes portées telles que celles que l'on rencontre dans ce qu'il est convenu d'appeler les "grandes surfaces" et dans les halles industrielles par la combinaison, d'une part, de poutres de préférence en lamellé-collé, ou matériaux composites, et à l'exclusion des matériaux métalliques ou en béton, de longue portée constituant les côtés parallèles des mailles avec des traverses classiques et, d'autre part, d'une charpente métallique de support.

De façon plus particulière, la présente invention concerne le système d'appui et d'accrochage des poutres de longue portée en lamellé-collé ou matériaux composites, sur des poteaux de support métalliques, système agencé de façon à permettre de transférer la réaction verticale du poids de la poutre en un effort d'arc boutement dans le poteau correspondant et créer ainsi, dans la poutre, un effort horizontal de contrainte longitudinale qui a pour résultat d'augmenter la portée possible de ladite poutre.

Le système perfectionné conforme à l'invention se caractérise en ce que chaque poteau est muni d'au moins une jambe d'arc-boutement articulée à son extrémité inférieure sur un axe d'articulation solidaire du poteau correspondant et dont l'extrémité supérieure est munie d'une cornière de réception sur laquelle vient porter un embout de coin solidaire de l'extrémité d'une poutre de longue portée, par l'intermédiaire de pièces de contact dont est muni ledit embout, grâce à quoi la réaction verticale du poids de la poutre est transférée en un effort d'arc boutement dans l'axe de la jambe correspondante, lequel effort crée un effort horizontal de contrainte longitudinale dans la poutre correspondante de longue portée.

Suivant d'autres caractéristiques de l'invention :
- chacun des poteaux courants sur la longueur de la construction comporte deux jambes d'arc boutement, disposées et articulées symétriquement par rapport à l'axe longitudinal de symétrie du poteau et destinées à recevoir, chacune, l'embout d'une poutre de longue portée, grâce à quoi les deux efforts d'arc boutement dans les deux jambes s'équilibrent ;
- chacun des poteaux de rive ne comporte qu'une seule jambe d'arc boutement destinée à recevoir l'embout de la poutre de longue portée d'extrémité de la construction, la deuxième jambre d'arc boutement étant remplacée par une jambe de force de contreventement équilibrant l'effort d'arc boutement appliqué sur le poteau par la jambe d'arc boutement.

D'autres caractéristiques, avantages de la présente invention ressortiront de la description qui en est donnée ci-après, en référence aux dessins annexés représentant schématiquement et à titre d'exemple préférentiel, une forme de réalisation possible de ladite invention.

Sur ces dessins :
La figure 1 est un schéma permettant d'exposer de façon particulièrement simple le principe de base de l'invention ;
La figure 2 est une vue de détail à beaucoup plus grande échelle représentant, en élévation, la partie supérieure d'un poteau courant à deux jambes d'arc boutement recevant les extrémités de deux poutres de longue portée ;
La figure 3 est une vue du dessus de l'ensemble précité ;
La figure 4 est une vue de détail à plus grande échelle représentant, en élévation, le dispositif d'accrochage et de pivotement de la base d'un des bras d'arc boutement sur un poteau courant tel que celui des figures 2 et 3 ;
La figure 5 est une vue de détail du dispositif d'accrochage et de pivotement de la figure 4, représenté en plan avec arrachement partiel et coupe horizontale faite suivant la ligne V-V de ladite figure 4
La figure 6 est une coupe transversale du bras d'arc boutement proprement dit, faite suivant la ligne VI-VI de la figure 4;
La figure 7 est une vue en élévation de l'extrémité supérieure du bras d'arc boutement des figures 4, 5 et 6, montrant la manière dont elle est aménagée pour recevoir l'extrémité d'une poutre de longue portée ;
La figure 8 est une vue du dessus de l'extrémité dudit bras représenté sur la figure 7 ;
et la figure 9 est une vue de détail représentant, en élévation, la manière dont sont aménagés chacun des poteaux de rive pour compenser la pression latérale exercée par la poutre de longue portée sur le poteau en question.

En se référant tout d'abord au schéma de principe de l'invention de la figure 1, on rappellera que l'invention concerne de façon générale la réalisation de grandes portées par la combinaison :
- d'une part, de poutres de longue portée, telles que 1A, 1B, 1 C ... en lamellé-collé ou matériaux composites, et à l'exclusion de matériaux métalliques ou en béton, constituant les côtés parallèles longitudinaux des mailles ;
- d'autre part, d'une charpente métallique de support constituée de poteaux tels que 2A, 2B, 2C ... à section en H.

On a vu, par ailleurs que l'invention concerne plus particulièrement le système perfectionné d'appui et d'accrochage des poutres 1 A, 1B, 1 C ... sur les poteaux correspondants 2A, 2B, 2C ....

Comme on le voit sur la figure 1, chaque système d'appui comporte un double moyeu d'appui, à savoir : 3A₁, 3A₂ pour le poteau 2A et la poutre 1A; 3Bi, 3B₂ pour le poteau 2B et les poutres 1 B et 1 A, 3C₁, 3C₂ pour le poteau 2C et les poutres 1 C et 1 B ; et ainsi de suite jusqu'au dernier poteau de rive (non représenté) qui se trouve à l'autre extrémité des poutres en alignement.

On va maintenant expliciter, en se référant aux figures 2 à 9, comment chaque système est agencé de façon à permettre de transférer la réaction verticale du poids de la poutre en un effort d'arc boutement sur le poteau correspondant et de créer ainsi, dans ladite poutre, un effort horizontal de contrainte longitudinale qui a pour résultat d'augmenter la portée maximum possible d'une poutre de ce type.

En se référant tout d'abord et plus particulièrement au cas du système d'appui double 3Bi, 3B₂ pour le poteau 2B et les poutres 1 A et 1 B qui sont représentés sur les figures 2 à 8, on voit que le système est constitué, symétriquement par rapport à l'axe longitudinal de symétrie XX du poteau, en l'occurrence 2B, de deux jambes d'arc boutement identiques 4₁, 4₂ articulées à leur extrémité inférieure, sur un axe 5₁, 5₂ goupillé sur le poteau 2B, sans qu'il y ait ni frottement, ni moment, et sur lequel on reviendra en détail plus loin. Ces jambes sont par ailleurs munies, à leur extrémité supérieure, de cornières de support 6₁, 6₂.

D'autre part, des cornières d'embout 7₁, 7₂ sont fixées par exemple par collage, boulonnage ou rivetage, sur le coin inférieur des poutres correspondantes 1B, 1 A, ces cornières comportant des pièces de contact 8₁, 8₂ avec les cornières correspondantes 6₁, 6₂.

Avant d'aller plus avant dans la description détaillée des jambes d'arc boutement, on voit immédiatement que, pour chacune de ces jambes, la réaction verticale Rv du poids de la poutre 1 B ou 1 A est transférée en un effet d'arc boutement Rp dans la jambe correspondante, ce qui crée, dans la poutre 1B ou 1A, un effort horizontal de contrainte longitudinale R_{H} qui a pour résultat d'augmenter la portée possible de ladite poutre.

Il est important de noter que, grâce à la conception du système d'appui, les efforts exercés ont des points de passage obligé, à savoir l'axe d'articulation 5₁, 5₂ pour la poussée Rp sur la jambe d'appui 4₁, 4₂, et les pièces de contact 8₁ et 8₂ pour la réaction verticale Rv, pratiquement de 30 T pour des portées de 24 m, et la butée horizontale assurant la contrainte longitudinale M = R_{H}.e dans la poutre, e étant la distance PCT entre le point de passage obligé de la contrainte horizontale R_{H} et la fibre neutre de la poutre 1 B.

On va maintenant décrire en détail comment peut être avantageusement aménagée chacune des jambes d'arc boutement 4₁, 4₂ de la figure 2, en se référant spécialement aux figures 4 à 8.

Ces jambes devant impérativement être conçues pour résister au flambage, on réalisera chacune d'elle (voir figure 6) par soudage longitudinal 9 de deux profilés asymétriques à section en U 10A, 10B. Ces profilés comportent à leur extrémité inférieure, taillé en pointe asymétrique (voir figure 4) un orifice 11 A, 11 B permettant le pivotement de l'ensemble de la jambe sur l'axe de support 5₁, goupillé dans des orifices 12A, 12B pratiqués dans les ailes du poteau 2B à section en H.

Afin d'épanouir les contraintes localisées sont fixées, tant sur les faces de la jambe que sur les faces des ailes du poteau concernées, des plaques de renforcement anti-flambage, comme par exemple les plaques latérales 13A et 13B sur la jambe proprement dite et les plaques 14A et 14B sur les ailes du poteau.

On a vu précédemment, en décrivant la figure 2, que la poutre 1 B vient porter par son extrémité sur l'extrémité supérieure de la jambe 4₁ correspondante et que le système d'appui est conçu, conformément à l'invention, de façon que les efforts appliqués Rv, R_{H} et Rp aient des points de passage obligé pour que le calcul et le contrôle des efforts soient aussi faciles et exacts que possible.

Sur les figures 7 et 8, est représentée à grande échelle la forme de réalisation préférentielle de l'invention.

Dans ce cas, l'extrémité de la poutre 1 B est munie d'un embout 7₁ en forme de cornière dont chacune des ailes est munie d'un cylindre ou demi-cylindre 8₁ de contact qui vient porter sur l'élément correspondant 6₁ de la cornière de support soudée à l'extrémité supérieure de la jambe d'arc boutement 4₁. On voit immédiatement que, dans ce cas, les efforts verticaux et horizontaux Rv et R_{H} ainsi que leur point d'application sont parfaitement déterminés et contrôlables, dès que la poutre 1 B est déposée (voir figure 1) sur les jambes d'arc boutement 3B₁ et 3C₂ des poteaux 2B et 2C.

La contrainte horizontale ainsi créée dans la poutre 1 B permet, comme on l'a vu précédemment d'augmenter la portée maximum possible de ladite poutre.

Par ailleurs, on voit que s'opérera dans le temps le rattrapage automatique du vieillissement du matériau constituant la poutre, à savoir de préférence le lamellé-collé ou les matériaux composites tels que polyester tissé, tubes, fibres, etc..., à l'exclusion du métal et du béton.

Il est apparent que serait possible une articulation jambe-embout dans laquelle l'embout sur lequel viendrait se poser la poutre serait articulé sur la jambe d'arc boutement, mais que cette solution présenterait a priori des difficultés de montage et de mise en oeuvre incontestables.

Par ailleurs, on pourrait concevoir que l'embout 7₁ ne comporte qu'un seul cylindre de contact à grand rayon reposant sur les deux ailes de la cornière 6₁ de la jambe d'arc boutement, mais, là encore, cette solution présenterait des difficultés de fixation du cylindre unique sur l'embout et de contrôle des distances d'appui des efforts tant verticaux Rv qu'horizontaux R_{H}.

Il est incontestable que la solution préférentielle décrite précédemment est nettement supérieure en ce que les points de passage obligé desdits efforts sont parfaitement définis par les cylindres de contact 8₁ de l'embout 7₁ reposant sur les cornières 6₁ du bras 4₁.

Etant donné, comme on vient de le voir, que les poutres 1B et 1 A sont simplement posées par leur embout d'extrémité 7₁, 7₂ sur les jambes d'arc boutement 4₁, 4₂ le poteau 2B est prolongé vers le haut et est muni en tête (voir figures 2 et 3) de deux poutres anti-déversement 15A, 15B qui sont rivetées en leur centre sur les ailes du poteau 2B à section en H, en viennent enserrer latéralement les têtes des poutres 1B et 1A placées dans le prolongement l'une de l'autre.

Par ailleurs, ces mêmes poutres peuvent être réunies par des plaques telles que 16A, 16B et servir de support à des équipements, comme par exemple de climatisation, chauffage ou autres.

L'angle e que doit faire la jambe d'arc boutement 4₁ par rapport à l'axe de symétrie vertical XX du poteau 2B est déterminé en fonction des données caractéristiques des éléments constitutifs (poutres, poteaux, hauteur minimum sous plafond, etc...) de la construction longue portée à réaliser.

La théorie mathématique voudrait que le centre de gravité de la poutre longue portée 1B, le centre géométrique de l'embout 7₁ dont est munie ladite poutre, ainsi que le centre géométrique de l'articulation 5₁ sur le poteau 2B soient disposés sur un même arc de cercle.

Dans la pratique, l'angle ₈ doit être compris entre 30_{°} et 60_{°} et de préférence, car beaucoup plus simple, d'un point de vue pratique de construction, égal à 45_{°}.

Suivant une autre caractéristique de l'invention, les poteaux de rive, comme par exemple le poteau 2A des figures 1 et 9 pour lesquels l'effet horizontal de contrainte R_{H} qui se produit dans la partie 1A et qui est transféré en un effet d'arc boutement Rp sur le poteau 2A n'est pas équilibré par l'action symétriquement inverse d'une autre poutre comme cela est par exemple le cas dans le cas du poteau 2B, doit être impérativement compensé ici par une jambe de force de contreventement 3A₂ qui est rivetée à son extrémité supérieure sur les ailes du poteau 2A et est disposée dans le prolongement de la jambe d'arc boutement 3A₁ pour venir prendre appui par son extrémité inférieure sur le sol comme cela apparaît distinctement sur la figure 1. L'ensemble se trouve ainsi parfaitement équilibré.

De façon générale l'invention propose un système perfectionné permettant d'assurer l'appui et l'accrochage de poutres de longue portée en lamellé-collé ou matériaux composites sur des poteaux de support métalliques comportant, sur chaque poteau, au moins une jambe d'arc boutement articulée en son extrémité inférieure audit poteau et par laquelle une extrémité d'une poutre de longue portée est soutenue par le poteau, des pièces de contact disposées sur la poutre ou à l'extrémité supérieure de la jambe d'arc-boutement, et des éléments d'appui disposés à l'extrémité supérieure de la jambe d'arc-boutement ou sur la poutre sur lesquels viennent porter les pièces de contact, la disposition de ces pièces de contact et de ces éléments d'appui étant telle que le poids de la poutre produit une force longitudinale de compression selon l'axe de la jambe, laquelle produit une force longitudinale de compression sur la poutre.

Bien entendu, la présente invention ne se limite nullement au mode de réalisation décrit et représenté, mais englobe bien au contraire toutes variantes à la portée de l'homme de l'art, prévues par les revendications.

## Revendications

1. Système d'appui et d'accrochage de poutres de longue portée en lamellé-collé ou matériaux composites (1 A, 1 B, 1 C ...) sur des poteaux de support métalliques (2A, 2B, 2C ...), caractérisé en ce que chaque poteau est muni d'au moins une jambe d'arc boutement (3A₁, 3Bi, 38₂ ...) articulée à son extrémité inférieure sur un axe d'articulation (5₁, 5₂ ...) solidaire du poteau correspondant et dont l'extrémité supérieure est munie d'une cornière de réception (6₁, 6₂ ...) sur laquelle vient porter un embout de coin (7₁, 7₂) solidaire de l'extrémité d'une poutre de longue portée (1A, 1B ...), par l'intermédiaire de pièces de contact (8₁, 8₂ ...) dont est muni ledit embout, grâce à quoi la réaction verticale du poids de la poutre Rv est transférée en un effort d'arc boutement Rp dans l'axe de la jambe correspondante (3B₁, 38₂), lequel effort crée un effort horizontal de contrainte longitudinale R_{H} dans la poutre correspondante de longue portée.

2. Système selon la revendication 1, caractérisé en ce que chacun des poteaux courants sur la longueur de la construction (2B, 2C ...) comporte deux jambes d'arc-boutement (4₁, 4₂), disposées et articulées symétriquement par rapport à l'axe longitudinal de symétrie (X-X) du poteau et destinées à recevoir, chacune, l'embout d'une poutre de longue portée (1A-1B, 1B-1C...), grâce à quoi les deux efforts d'arc boutement (Rp-Rp) dans les deux jambes (4₁, 4₂) s'équilibrent.

3. Système selon la revendication 1, caractérisé en ce que chacun des poteaux de rive (2A) ne comporte qu'une seule jambe d'arc boutement (3A₁) destinée à recevoir l'embout de la poutre de longue portée d'extrémité de la construction (1A), la deuxième jambe d'arc boutement étant remplacée par une jambe de force de contreventement (3A₂) équilibrant l'effort d'arc boutement (Rp) appliqué sur le poteau par la jambe d'arc boutement (3A₁).

4. Système selon l'une quelconque des revendications 1 à 3, caractérisé en ce que les pièces de contact (8₁, 8₂ ...) dont est muni l'embout de coin (7₁, 7₂) de la poutre de longue portée (1 A, 1B ...) sont constituées par deux pièces cylindriques (8₁-8₁, 8₂-8₂) de faible diamètre orthogonales à la poutre et venant respectivement porter sur les deux ailes de la cornière (6₁, 6₂) fixée sur l'extrémité supérieure de la jambe d'arc boutement (4₁, 4₂ ...), ces contacts constituant des passages obligés des efforts.

5. Système selon la revendicaiton 4, caractérisé en ce que, selon une variante, l'embout de coin (7₁, 7₂) de la poutre (1A, 1 B) est muni d'un seul cylindre (8₁ ou 8₂) de contact, de plus grand diamètre, et orthogonal à la poutre qui vient porter sur les deux ailes de la cornière (6₁, 6₂) fixée sur l'extrémité supérieure de la jambe d'arc boutement (4₁, 4₂ ...) suivant deux génératrices distinctes dudit cylindre, ces contacts constituant des passages obligés des efforts.

6. Système selon l'une quelconque des revendications 1 à 5, caractérisé en ce que chacune des jambes d'arc boutement (4₁, 4₂ ...) est constituée par soudage longitudinal (9) de deux profilés asymétriques à section en U (10A, 10B) et en ce que, en regard des articulations (5₁, 5₂) entre jambe et poteau, sont fixées des plaques de renforcement anti-flambage, aussi bien sur les faces latérales de la jambe (13A, 13B) que sur les faces latérales des ailes du poteau (14A, 14B).

7. Système selon l'une quelconque des revendications 1 à 6, caractérisé en ce que, en tête de chacun des poteaux de support (2A, 2B ...), sont fixées des poutres transversales anti-déversement (15A, 15B) qui viennent enserrer latéralement les têtes des deux poutres (1A, 1 B) disposées dans le prolongement l'une de l'autre sur le même poteau (2B), ces poutres transversales pouvant servir de support à des équipements techniques, tels que climatisation, chauffage ou autres.

8. Système selon l'une quelconque des revendications 1 à 7, caractérisé en ce que l'axe longitudinal de chaque jambe d'arc boutement (4₁, 4₂ ...) fait avec l'axe longitudinal de symétrie (X-X) du poteau correspondant (2A, 2B, 2C ...) un angle (₀) compris entre 30_{°} et 60_{°}, de préférence voisin de 45_{°}.

## Patentansprüche

1. Auflager- und Unterstützungssystem von Trägern großer Spannweite aus geklebten Lamellen oder Verbundmaterialien (1 A, 1B, 1 C ...) auf metallenen Stützpfeilern (2A, 2B, 2C ...), dadurch gekennzeichnet, daß jeder Pfeiler mit mindestens einer Strebe (3A₁, 3B₁, 3B₂ ...) versehen ist, die mit ihrem unteren Ende an einer mit dem entsprechenden Pfeiler fest verbundenen Achse (5₁, 5₂ ...) angelenkt und deren oberes Ende mit einem Aufnahmewinkel (6₁, 6₂ ...) versehen ist, auf dem ein Eckansatzstück (7₁, 7₂), das am Ende eines Trägers großer Spannweite (1 A, 1B ...) angeordnet ist, über am Ansatzstück vorgesehene Kontaktstücke (8₁, 8₂ ...) aufliegt, wodurch die vertikale Reaktionskraft auf das Gewicht des Trägers Rv aus einer Stabkraft Rp in der Achse der entsprechenden Strebe (3B₁, 3B₂) hervorgeht, welche Stabkraft eine horizontale Druckkraft R_{H} in der Längsrichtung des entsprechenden Trägers großer Spannweite erzeugt.

2. System nach Anspruch 1, dadurch gekennzeichnet, daß jeder der über die Länge der Konstruktion (2B, 2C ...) in deren Inneren verteilten Pfeiler zwei Streben (4₁, 4₂) aufweist, die symmetrisch in bezug auf die Längssymmetrieachse (x-x) des Pfeilers angeordnet und angelenkt und jeweils dazu bestimmt sind, das Ansatzstück eines Trägers großer Spannweite (1A-1B, 1B-1C ...) aufzunehmen, wodurch sich die beiden Stabkräfte (Rp-Rp) in den beiden Streben (4₁, 4₂) ausgleichen.

3. System nach Anspruch 1, dadurch gekennzeichnet, daß jeder der Randpfeiler (2A) nur eine einzige Strebe (3A₁) aufweist, die das Ansatzstück des am Ende der Konstruktion befindlichen Trägers großer Spannweite (1A) aufnimmt und die zweite Strebe durch eine Abstützung (3A₂) ersetzt ist, die die auf den Pfeiler durch die Strebe (3A₁) aufgebrachte Stabkraft (Rp) ausgleicht.

4. System nach einem der Ansprüche 1 bis 3, dadurch gekennzeichnet, daß die Kontaktstücke (8₁, 8₂ ...), mit denen das Eckansatzstück (7₁, 7₂) des Trägers großer Spannweite (1 A, 1B ...) versehen ist, aus zwei am Träger rechtwinkelig versetzt angeordneten zylinderförmigen Kontaktstücken (8₁-8₁, 8₂-8₂) geringen Durchmessers bestehen, die jeweils auf einem Arm des am oberen Ende der Strebe (4₁, 4₂ ...) befestigten Aufnahmewinkels (6₁, 6₂) zu liegen kommen, welche Kontakte zwingend Kraft- übertragungspunkte darstellen.

5. System nach Anspruch 4, dadurch gekennzeichnet, daß nach einer Variante das Eckansatzstück (7₁, 7₂) des Trägers (1A, 1 B) mit einem einzigen vom Träger abstehenden Kontaktzylinder (8₁ oder 8₂) größeren Durchmessers versehen ist, der auf den beiden Armen des Winkels (6₁, 6₂) zu liegen kommt, der am oberen Ende der Strebe (4₁, 4₂ ...) entlang zweier verschiedener Mantellinien des Zylinders aufliegt, welche Kontakts zwingende Kraft- übertragungspunkte darstellen.

6. System nach einem der Ansprüche 1 bis 5, dadurch gekennzeichnet, daß jede der Streben (4₁, 4₂ ...) durch Längsverschweißung (9) zweier asymmetrischer Profile U-förmigen Querschnitts (10A, 10B) gebildet wird, und daß bei den Achsen (5₁, 5₂) zwischen Streben und Pfeiler Knicke verhindernde Verstärkungsplatten befestigt sind, sowohl auf den Seitenflächen der Strebe (13A, 13B) als auch auf den Außenflächen der Seitenteile (14A, 14B) des Pfeilers.

7. System nach einem der Ansprüche 1 bis 5, dadurch gekennzeichnet, daß am Kopf jedes Stützpfeilers (2A, 2B ...) ein Kippen verhindernde Querbalken (15A, 15B) befestigt sind, die seitlich die Enden der beiden Träger (1A, 1B) umschließen, die in Verlängerung zueinander auf dem gleichen Pfeiler (2B) angeordnet sind, wobei die Querbalken als Träger für technische Einrichtungen, wie Klimaanlagen, Heizung, u.a., dienen können.

8. System nach einem der Ansprüche 1 bis 7, dadurch gekennzeichnet, daß die Längsachse jeder Strebe (4₁, 4₂ ...) mit der Symmetrielängsachse (x-x) des entsprechenden Pfeilers (2A, 2B, 2C ...) einen Winkel (0) zwischen 30_{°} und 60°, vorzugsweise nahe bei 45_{°}, bildet.

## Claims

1. A system for supporting and attaching long-span laminate or composite material beams (1 A, 1 B, 1 C, etc) on and to metal supporting posts (2A, 2B, 2C, etc), characterised in that each post is provided with at least one buttress leg member (3A₁, 3Bi, 3C₁, etc) articulated at its lower end to an articulation shaft (5₁, 5₂, etc) attached to the corresponding post and the upper end of which is provided with a two-wing channel (6₁, 6₂, etc) on which bears a corner strengthening member (7₁, 7₂) attached to the end of a long-span beam (1A, 1B, etc) through the intermediary of contact members (8₁, 8₂, etc) with which said corner strengthening member is provided, whereby the vertical reaction force Rv to the weight of the beam is transferred into a buttress force Rp on the axis of the corresponding leg member (3Bi, 3B₂) which produces a horizontal longitudinal stress force R_{H} in the corresponding long-span beam.

2. A system according to claim 1, characterised in that each intermediate post on the length of the structure (2B, 2C, etc) comprises two buttress leg members (4₁, 4₂) symmetrically disposed and pivoted relative to the longitudinal axis of symmetry (X-X) of the post and each adapted to receive the end of a long-span beam (1 A-1 B, 18-1C, etc), whereby the two buttress forces (Rp-Rp) in the two leg members (4₁, 4₂) balance each other.

3. A system according to claim 1, characterised in that each of the end posts (2A) comprises a single buttress leg member (3A₁) adapted to receive the end of the long-span beam (1A) of the structure, the second buttress leg member being replaced by a bracing leg member (3A₂) balancing the buttress force Rp applied to the post by the buttress leg member (3A₁).

4. A system according to any one of claims 1 to 3, characterised in that the contact members (8₁, 8₂, etc) with which the corner strengthening member (7₁, 7₂) of the long-span beam (1 A, 1B, etc) is provided comprise two small-diameter cylindrical members (8₁-8₁, 8₂-8₂) orthogonal to the beam and adapted to bear on respective wings of the two-wing channel (6₁, 6₂) attached to the upper end of the buttress leg member (4₁, 4₂, etc), these contacts constituting points through which the forces are obliged to pass.

5. A system according to claim 4, characterised in that, in one embodiment, the corner strengthening member (7₁, 7₂) of the beam (1 A, 1 B) is provided with a single larger diameter contact cylinder (8₁ or 8₂) orthogonal to the beam which bears on both wings of the two-wing channel (6₁, 6₂) attached to the upper end of the buttress leg member (4₁, 4₂, etc) along two separate generatrices of said cylinder, these contacts constituting points through which the forces are obliged to pass.

6. A system according to any one of claims 1 to 5, characterised in that each buttress leg member (4₁, 4₂, etc) is. made by welding longitudinally (9) two asymmetrical U-shaped-cross-section members (10A, 10B) and in that, facing the articulations (5₁, 5₂) between leg member and post, anti-buckling reinforcing plates are fixed to the lateral surfaces of the leg member (13A, 13B) and io the lateral surfaces of the flanges of the post (14A, 14B).

7. A system according to anyone of claims 1 to 6, characterised in that transverse anti-toppling beams (15A, 15B) are attached to the top of each support post (2A, 2B, etc) and embrace laterally the ends of two aligned beams (1 A, 1 B) on the same post (2B), these transverse beams being adapted to support technical equipment such as air conditioning, heating or other equipment.

8. A system according to any one of claims 1 to 7, characterised in that the longitudinal axis of each buttress leg member (4₁, 4₂, etc) is at an angle e to the longitudinal axis of symmetry (X-X) of the corresponding post (2A, 2B, 2C, etc) between 30_{°} and 60° and preferably approximately 45_{°}.
